# EUROPÄISCHE PATENTSCHRIFT

(11) **EP 0 271 651 B1**
(45) Veröffentlichungstag und Bekanntmachung des Hinweises auf die Patenterteilung: **24.08.1994**
(21) Anmeldenummer: 87114020.8
(22) Anmeldetag: 25.09.1987
(51) Int. Cl.: A47F 5/08

(54) **Vorrichtung zum Bevorraten und Zurschaustellen von Packungen**
Device for stocking and displaying packages
Dispositif d'approvisionnement et d'exposition de paquets

(30) Priorität: 17.12.1986 DE 8633657 U
(43) Veröffentlichungstag der Anmeldung: 22.06.1988
(73) Patentinhaber: Pelikan GmbH, 30177 Hannover (DE)
(72) Erfinder: Naujoks, Hans, D-3201 Algermissen (DE)
(74) Vertreter: Volker, Peter, Dr.

(56) Entgegenhaltungen:
- FR-A- 2 077 712
- FR-A- 2 348 669
- US-A- 2 879 899
- US-A- 4 591 058
- US-A- 4 618 192

## Beschreibung

Die Erfindung betrifft eine Vorrichtung zum Bevorraten und Zurschaustellen von Packungen unterschiedlicher Größe und/oder unterschiedlicher Formate in verschiedenen, übereinanderliegenden Ebenen mit einem Traggestell mit einer im wesentlichen aufrecht stehenden Rückwand und mit einer Vielzahl von Tragarmen, die parallel zueinander in die Rückwand einhängbar sind und die einen die Packungen gegen seitliche Verschiebung sichernden Steg und auf beiden Seiten des Stegs Auflagen für die Packungen haben, wobei die einzelnen Packungen jeweils von zwei Tragarmen gehalten werden.

Vorrichtungen dieser Art dienen dazu, kleinere Warenpackungen raumsparend, geordnet und übersichtlich innerhalb eines Regals oder auf einer Verkaufstheke anzubieten und zu lagern.

Bei einer bekannten Vorrichtung der angegebenen Art (US-A-2 879 899) sind die langgestreckten Tragarme annähernd parallel zu der aufrecht stehenden Rückwand angeordnet und mit einem H-förmigen Querschnitt versehen, wodurch zu beiden Seiten der Tragarme kanalartige Ausnehmungen gebildet sind, die zur Aufnahme von Karten oder kartenähnlichen Objekten dienen. Die Rückwand ist hierbei mit einer Vielzahl von in regelmäßigem Abstand angeordneten Perforationen versehen und die Tragarme weisen an ihren beiden Enden hakenförmige Ansätze auf, mit denen sie in die Perforationen der Rückwand eingehängt sind. Bei dieser bekannten Vorrichtung können die Tragarme nur in bestimmten, durch die Lage der Perforationen festgelegten Positionen in die Rückwand eingehängt werden.

Es ist weiterhin eine Schlitzplatte für Verkaufsdisplays bekannt (US-A-4 591 058), die mehrere übereinanderliegende und horizontal verlaufende Führungsschienen aufweist, in die an einer beliebigen Stelle Hänger einhängbar sind, die einen Haken oder Tragarm aufweisen. Die Hänger umgreifen mit ihrem oberen Rand den oberen Rand einer Führungsschiene und können mit ihrem unteren Rand zusätzlich an dem oberen Rand der darunterliegenden Führungsschiene abgestützt sein.

Bei einer anderen bekannten Vorrichtung (DE-U-71 33 795), die zum Bevorraten von Tabakwarenpackungen vorgesehen ist, sind an einem Traggestell in zwei übereinanderliegenden Ebenen Böden vorgesehen, auf denen die Packungen gestapelt werden. Gegen seitliches Verrutschen werden die Packungen durch vertikal über dem Boden verlaufende Stützen gesichert. Jede Stütze ist an einem Gleitschuh befestigt, der am Boden geführt ist und ein seitliches Verschieben der, Stütze ermöglicht. Hierdurch kann der Abstand der Stützen der jeweiligen Packungsgröße angepaßt werden. Diese bekannte Vorrichtung ist nur für stapelbare Packungen geeignet und eine optimale Raumausnutzung läßt sich nur mit Packungen erzielen, deren Abmessung in einer Richtung der Breite der Böden entspricht.

Aus der US-A-4 618 192 ist ein Schrank für Büros und medizinische Bereiche zur Ablage von Papier, Büchern, Ordnern und dergleichen bekannt, an dessen Rückwand ein extrudiertes Element befestigt ist, das eine Mehrzahl von Einhängeschienen bildet. In die Einhängeschienen sind Hilfsmittel, wie Buchstützen und Schalen abnehmbar eingehängt. Die Buchstützen weisen hierzu einen Gleitschuh auf, der den oberen Rand einer Einhängeschiene hakenartig umgreift und mit einer Rippe den unteren Rand einer darunterliegenden Einhängeschiene untergreift.

Der Erfindung liegt die Aufgabe zugrunde, eine Vorrichtung der eingangs genannten Art zu schaffen, die sowohl in horizontaler als auch in vertikaler Richtung in beliebig auswählbarer, raumsparender Anordnung quaderförmige Packungen unterschiedlicher Größe und unterschiedlicher Formate aufnehmen kann und deren Rückwand auf einfache Weise herstellbar ist.

Diese Aufgabe wird erfindungsgemäß dadurch gelöst, daß die Rückwand aus mehreren übereinanderliegnden, horizontal verlaufenden Führugsschienen gebildet ist, die aus horizontal und parallel zueinander am Traggestell angeordneten Stäben oder Leisten bestehen und im wesentlichen senkrecht zur Rückwand an einer beliebigen Stelle in die Führungsschienen einhängbar sind und daß das Einhängeende der Tragarme als Gleitschuh ausgebildet ist, der an seinem oberen Rand ein U-Profil aufweist, das den oberen Rand einer Führungsschiene hakenartig umgreift und der an seinem unteren Rand parallel zum U-Profil eine Rippe aufweist, die den unteren Rand einer Führungsschiene untergreift.

Die erfindungsgemäße Vorrichtung hat den Vorteil, daß an Stelle von festen Böden, auf denen die Packungen gestapelt werden, einzelne Tragarme vorgesehen sind, auf denen die Packungen lediglich mit ihren unteren Ecken aufliegen. Auf diese Weise läßt sich jede Packungssorte in horizontaler und vertikaler Richtung in einer beliebigen, geeignet erscheinenden Position innerhalb des Gestells anordnen, in dem zwei Tragarme an der vorgesehenen Stelle in einem der Packungsgröße entsprechenden Abstand in eine Führungsschiene der Rückwand eingehängt werden. Packungen verschiedener Größe und unterschiedlicher Formate können daher räumlich so zueinander angeordnet werden, daß sich eine günstige Raumausnutzung und ein ansprechendes Präsentationsbild ergibt. Durch den Wegfall durchgehender Böden wird weiterhin in vorteilhafter Weise ein freier Blick auf die einzelnen Packungen erreicht, so daß auch bei ungleichmäßiger Beschickung der Vorrichtung alle Packungen gut eingesehen werden können. Ebenso wird das Herausnehmen der Packungen durch das Fehlen durchgehender Böden erleichtert, da die Packungen zwischen den Tragarmen von oben und unten gegriffen werden können. Auch die Handhabung der erfindungsgemäßen Vorrichtung ist außerordentlich einfach, da die Tragarme leicht in die Führungsschienen einzuhängen sind und in ihrer Einhängeposition sicher gehalten werden. In horizontaler Richtung lassen sich die Tragarme auf den Führungsschienen verschieben, so daß sie nach dem Auflegen einer Packung leicht in den richtigen Seitenabstand gebracht werden können.

Da die Tragarme auf beiden Seiten des Stegs mit Auflagen für Packungen versehen sind, wird für jede zusätzliche Packungsreihe lediglich ein weiterer Tragarm benötigt. Die als Gleitschuh ausgebildete Befestigung für die Tragarme ist einfach herstellbar und hält die Tragarme in ihrer senkrechten Ausrichtung zu den Führungsschienen. Durch die Rippe, die in der Einhängeposition des Gleitschuhs den unteren Rand einer Führungsschiene untergreift, werden die Tragarme zusätzlich gegen unbeabsichtigtes Aushängen aus den Führungsschienen gesichert. An den freien Enden der Tragarme kann eine Anschlagplatte vorgesehen sein, um die Packungen gegen Abrutschen zu sichern.

Die Stäbe der Rückwand können einen kreisrunden Querschnitt haben, wobei ihr Abstand so bemessen ist, daß die Gleitschuhe der Tragarme wenigstens zwei Stäbe umgreifen.

Eine besonders ansprechende Ausgestaltung der Rückwand wird erfindungsgemäß durch Leisten erzielt, die einen rechteckigen Querschnitt haben und mit einer breiten Seitenfläche in einer gemeinsamen, aufrechten Ebene liegen. Hierbei ist es vorteilhaft, wenn die Leisten mit einer breiten Seitenfläche auf einer ebenen Wandplatte des Traggestells befestigt sind. Dabei kann vorgesehen sein, daß die Leisten am oberen Rand auf ihrer Befestigungsseite eine Kehlnut aufweisen, in die die Gleitschuhe der Tragarme eingehängt werden können. Das Traggestell besteht erfindungsgemäß aus einer Bodenplatte, zwei Seitenwänden und einer Rückenwand, in die die Tragarme einhängbar sind, wobei die Bodenplatte derart zur Rückwand positioniert ist, daß die Tragarme in ihrer untersten Einhängeposition auf der Bodenplatte aufliegen.

Eine ästhetisch ansprechende und den Blick auf die Warenpackungen kaum beeinträchtigende Ausbildung der Tragarme wird nach einem weiteren Vorschlag der Erfindung dadurch erzielt, daß die Tragarme aus einem durchsichtigen Kunststoff hergestellt sind.

Die Erfindung wird nachfolgend anhand eines bevorzugten, in der Zeichnung dargestellten Ausführungsbeispiels näher erläutert. Es zeigen:
- Fig. 1: Eine perspektivische Darstellung einer erfindungsgemäßen Vorrichtung zum Bevorraten und Zurschaustellung von Packungen und
- Fig. 2: einen Teil der Rückwand der Vorrichtung gemäß Fig. 1, vertikal geschnitten, mit eingehängtem Tragarm.

Figur 1 zeigt eine Vorrichtung zum Bevorraten und Zurschaustellen von Packungen, die Schreibband-Kassetten enthalten. Die Vorrichtung ist als Regaleinsatz konzipiert, kann aber auch frei aufgestellt werden. Die Vorrichtung besteht aus einem Sockel 1 mit einer schräg nach hinten abfallenden Bodenplatte 2 . An der hinteren Längsseite des Sockels 1 befindet sich eine Rückwand 3 , die an ihren seitlichen Rändern mit Seitenwänden 4 , 5 an den Schmalseiten des Sockels 1 verbunden ist. Die Rückwand 3 ist leicht nach hinten geneigt, so daß sie annähernd einen rechten Winkel mit der Bodenplatte 2 bildet.

Die Vorderseite der Rückwand 3 besteht aus einer Reihe horizontal übereinander angeordneter Führungsschienen 6 , deren breite, von vorne sichtbare Seitenflächen in einer gemeinsamen Ebene liegen. Die Führungsschienen 6 sind in gleichmäßigem Abstand voneinander angeordnet, der so groß bemessen ist, daß sich Tragarme 7 mit ihren Gleitschuhen 8 bequem einhängen und entlang der Führungsschienen 6 verschieben lassen.

In Figur 2 ist die Ausbildung der Führungsschienen 6 und der Tragarme 7 mit ihren Gleitschuhen 8 im einzelnen zu erkennen. Die Führungsschienen 6 bestehen aus Leisten mit rechteckigem Querschnitt, die auf eine Wandplatte 9 der Rückenwand 3 aufgeklebt sind. An ihrem oberen Rand sind die Führungsschienen 6 auf ihrer der Wandplatte 9 zugekehrten Seite mit einer Kehlnut 10 versehen, in die die Gleitschuhe 8 der Tragarme 7 einhängsbar sind. Die Gleitschuhe 8 bestehen aus einer rechteckigen Platte 11 , die sich in vertikaler Richtung über zwei Führungsschienen 6 hinaus erstreckt. Der obere Rand der Platte 11 ist zweifach um 90° abgewinkelt, wodurch ein nach unten offenes U-Profil 12 gebildet ist, das von oben in die Führungsschienen 6 einhängbar ist und in der Einhängeposition in die Kehlnut 10 eingreift. Der untere Rand der Platte 11 ist einfach abgewinkelt, so daß er eine zu dem U-Profil 12 parallele Rippe 13 bildet, die in der Einhängeposition des Gleitschuhs 8 die Unterseite einer Führungsschiene 6 untergreift. Das U-Profil 12 und die Rippe 13 bilden somit eine Parallelführung, die ein leichtes Ein- und Aushängen des Gleitschuhs 8 ermöglicht und durch die der Gleitschuh 8 in seiner Einhängeposition kippsicher und leicht verschiebbar gehalten ist.

An der Platte 11 des Gleitschuhs 8 ist etwa im rechten Winkel ein Profilstab mit T-förmigem Querschnitt angebracht, der den Tragarm 7 bildet. Der mittlere Steg 14 des Profilstabs zeigt nach oben und bildet eine Stütze gegen seitliches Verrutschen der auf den Tragarm 7 aufzulegenden Packungen. Seitliche Rippen 15 , 16 am unteren Rand des Stegs 14 bilden zwei Auflagen für die Packungen. Am freien Ende des Tragarms 7 sind die Rippen 15 , 16 nach oben abgewinkelt und bilden auf diese Weise eine Anschlagplatte, die ein Abrutschen der Packungen nach vorne verhindert.

Die Tragarme 7 mit ihren Gleitschuhen 8 werden vorzugsweise aus einem durchsichtigen Kunststoff hergestellt, um den freien Blick auf die Packungen möglichst wenig einzuschränken. Die übrigen Teile der Vorrichtung wie Sockel 1 , Bodenplatte 2 , Rückwand 3 und Seitenwände 4 , 5 lassen sich vorteilhaft aus undurchsichtigem, farbigem Kunststoff herstellen. Wie in Figur 1 angedeutet, können die Tragarme 7 an beliebiger Stelle in die Rückwand 3 eingehängt werden, so daß sich alle Packungsgrößen und Packungsformate einordnen lassen. Die in die unterste Führungsschiene eingehängten Tragarme liegen auf der Bodenplatte 2 auf, so daß der Stauraum innerhalb der Vorrichtung auch in diesem Bereich optimal genutzt werden kann. Die einzelnen Packungen von quaderförmiger Form werden jeweils von zwei Tragarmen 7 gehalten, wobei sie durch die Stege 14 gegen seitliches Verrutschen gesichert sind. Mehrere Packungen gleicher Abmessung können dabei hintereinander auf den selben Tragarmen angeordnet werden.

## Patentansprüche

1. Vorrichtung zum Bevorraten und Zurschaustellen von Packungen unterschiedlicher Größe und/oder unterschiedlicher Formate in verschiedenen, übereinanderliegenden Ebenen mit einem Traggestell mit einer im wesentlichen aufrecht stehenden Rückwand (3) und mit einer Vielzahl von Tragarmen (7), die parallel zueinander in die Rückwand (3) einhängbar sind und die einen die Packungen gegen seitliche Verschiebung sichernden Steg (14) und auf beiden Seiten des Stegs (14) Auflagen (15, 16) für die Packungen haben, wobei die einzelnen Packungen jeweils von zwei Tagarmen (7) gehalten werden, **dadurch gekennzeichnet**, daß die Rückwand (3) aus mehreren übereinanderliegenden, horizontal verlaufenden Führungsschienen (6) gebildet ist, die aus horizontal und parallel zueinander am Traggestell angeordneten Stäben oder Leisten bestehen und daß die Tragarme im wesentlichen senkrecht zur Rückwand (3) an einer beliebigen Stelle in die Führungsschienen einhängbar sind und das Einhängeende der Tagarme (7) als Gleitschuh ausgebildet ist, der an seinem oberen Rand ein U-Profil (12) aufweist, das den oberen Rand einer Führungsschiene (6) hakenartig umgreift und der an seinem unteren Rand parallel zum U-Profil (12) eine Rippe (13) aufweist, die den unteren Rand einer Führungsschiene (6) untergreift.

2. Vorrichtung nach Anspruch 1, dadurch gekennzeichnet, daß die Stäbe einen kreisrunden Querschnitt haben und ihr Abstand so bemessen ist, daß die Gleitschuhe (8) der Tragarme (7) wenigstens zwei Stäbe übergreifen.

3. Vorrichtung nach Anspruch 1, dadurch gekennzeichnet, daß die Leisten (6) einen rechteckigen Querschnitt haben und mit einer breiten Seitenfläche im Abstand voneinander in einer gemeinsamen, aufrechten Ebene angeordnet sind.

4. Vorrichtung nach Anspruch 3, dadurch gekennzeichnet, daß die Leisten (6) mit einer breiten Seitenfläche auf einer ebenen Wandplatte (9) befestigt sind.

5. Vorrichtung nach einem der Ansprüche 3 oder 4, dadurch gekennzeichnet, daß die Leisten (6) am oberen Rand auf ihrer Befestigungsseite eine Kehlnut (10) zum Einhängen der Tragarme (7) aufweisen.

6. Vorrichtung nach einem vorhergehenden Anspruch, dadurch gekennzeichnet, daß das Traggestell an die Rückwand (3) anschließende Seitenwände (4, 5) und eine Bodenplatte (2) aufweist, die derart zur Rückwand positioniert ist, daß die Tragarme (7) in ihrer untersten Einhängeposition auf der Bodenplatte (2) aufliegen.

7. Vorrichtung nach einem vorhergehenden Ansprüche, dadurch gekennzeichnet, daß die Tragarme (7) aus einem durchsichtigen Kunststoff bestehen.

8. Vorrichtung nach einem der vorhergehenden Ansprüche dadurch gekennzeichnet, daß an dem freien Ende der Tragarme (7) eine Anschlagplatte (17) vorgesehen ist.

## Claims

1. Apparatus for stocking and displaying packages of varying sizes and/or varying formats in different superposed planes, provided with a supporting frame with a substantially upright rear wall (3) and with a plurality of supporting arms (7) which can be hung in position in the rear wall (3) parallel to each other, there being a web (14) securing the packages against lateral displacement and supports (15, 16) on both sides of the web (14) for the packages, the individual packages each being held by two supporting arms (7), characterised in that the rear wall (3) comprises several superposed guide rails (6) running in a horizontal direction which, in turn, are composed of horizontal bars or strips arranged on the supporting frame parallel to each other; that the supporting arms can be held in place substantially perpendicular to the rear wall in guide rails at any chosen point; and that the suspended end of the supporting arm (7) is in the form of a guide shoe the upper edge of which has a U-section (12) which embraces the upper edge of a guide rail (6) in a hook-like manner and is provided with a rib (13) at its lower edge parallel to the U-section (12), the said rib (13) gripping the lower edge of the guide rail (6) from below.

2. Apparatus according to claim 1, characterised in that the bars have a circular cross-section and are spaced such that the guide shoes (8) of the supporting arms (7) overlap at least two bars.

3. Apparatus according to claim 1, characterised in that the strips (6) have a rectangular cross-section and are so arranged that they are spaced with a wide lateral surface in a common vertical plane.

4. Apparatus according to claim 3, characterised in that the strips (6) are secured through a wide lateral surface to a flat wall plate (9).

5. Apparatus according to either claim 3 or 4, characterised in that the strips (6) are provided at the upper edge on their attaching side with a groove (10) for the suspension of the supporting arms (7).

6. Apparatus according to any one of the preceding claims, characterised in that the supporting frame is provided with side walls (4, 5) adjoining the rear wall (3) and a floor plate (2) which is positioned relative to the rear wall such that the supporting arms (7) at their lowest suspended position lie on the floor plate (2).

7. Apparatus according to any one of the preceding claims, characterised in that the supporting arms (7) are manufactured from a transparent plastics material.

8. Apparatus according to any one of the preceding claims, characterised in that a stop plate (17) is provided on the free end of the supporting arms (7).

## Revendications

1. Dispositif d'approvisionnement et d'exposition de paquets de tailles différentes et/ou de formats différents sur plusieurs plans superposés comprenant un châssis support avec une paroi dorsale (3) essentiellement verticale et avec plusieurs bras porteurs (7), qui sont accrochables parallèlement l'un à l'autre dans la paroi dorsale (3) et qui possèdent une entretoise (14) protégeant les paquets d'un décalage latéral et qui ont des rebords (15, 16) sur les deux faces de l'entretoise (14) pour les paquets, chaque paquet est porté par deux bras porteurs (7), caractérisé en ce que la paroi dorsale (3) est constitué de plusieurs rais de guidage (6) s'étendant horizontalement, qui sont constitués de barreaux et de lames disposés horizontalement et parallèlement au châssis support et que les bras porteurs peuvent être accrochés essentiellement perpendiculairement à la paroi dorsale (3) en un endroit choisi dans les rails de guidage et que l'extrémité d'accrochage des bras porteurs (7) est en forme de sabot glissant, qui présente à son bord supérieur un profil en U (12), qui entoure en forme de crochet le bord supérieur d'un rail de guidage (6) et qui présente à son bord inférieur parallèlement au profil en U (12) une nervure (13), qui entoure le bord inférieur d'un rail de guidage (6).

2. Dispositif selon la revendication 1, caractérisé en ce que les barreaux ont une section circulaire et que leur intervalle est dimensionné de telle façon que les sabots glissant (8) des bras porteurs (7) entourent au moins deux barreaux.

3. Dispositif selon la revendication 1, caractérisé en ce que les lames (6) ont une section rectangulaire, et sont placées dans un plan vertical commun avec leur face latérale large à intervalle l'une de l'autre.

4. Dispositif selon la revendication 3, caractérisé en ce que les lames (6) sont fixées par une face latérale large sur une plaque de paroi plane (9).

5. Dispositif selon l'une des revendications 3 ou 4, caractérisé en ce que les lames (6) présentent à la partie supérieure sur leur face de fixation une rainure (10) pour accrocher les bras porteurs (7).

6. Dispositif selon l'une des revendications précédentes, caractérisé en ce que le châssis support présente des parois latérales (4, 5) se raccordant à la paroi dorsale (3) et une plaque de fond (2) qui est positionnée de telle façon par rapport à la paroi dorsale que les bras porteurs (7) dans leur position d'accrochage la plus basse reposent sur la plaque de fond (2).

7. Dispositif selon l'une des revendications précédentes, caractérisé en ce que les bras porteurs (7) sont en matière plastique transparente.

8. Dispositif selon l'une des revendications précédentes, caractérisé en ce qu'une plaque de butée (17) est prévue à l'extrémité libre des bras porteur (7).
